# FASCICULE DE BREVET EUROPEEN

(11) **EP 1 497 135 B1**
(45) Date de publication et mention de la délivrance du brevet: **23.05.2007**
(21) Numéro de dépôt: 03727598.9
(22) Date de dépôt: 19.03.2003
(51) Int. Cl.: B41J 2/335

(54) **TETE D'IMPRESSION THERMIQUE COMPORTANT UN ORGANE DE GUIDAGE DE LA BANDE A IMPRIMER QUI EST CONFORME EN CAPOT DE PROTECTION D'UN CIRCUIT IMPRIME SOUPLE DE PILOTAGE**
THERMODRUCKKOPF MIT BEDRUCKSTOFFBAHNFÜHRUNGSVORRICHTUNG IN FORM EINER SCHUTZABDECKUNG FÜR EINE FLEXIBLE STEUERUNGSLEITERPLATTE
THERMAL PRINTING HEAD COMPRISING A GUIDE MEMBER FOR THE PRINT TAPE CONFIGURED AS PROTECTIVE COVER FOR A FLEXIBLE CONTROL PRINTED CIRCUIT BOARD

(30) Priorité: 21.03.2002 FR 0203505
(43) Date de publication de la demande: 19.01.2005
(73) Titulaire: APS Engineering, 75020 Paris (FR)
(72) Inventeur: MONTAGUTELLI Denis, Claude, Jean, F-49100 Angers (FR)
(74) Mandataire: Michelet, Alain
(86) Numéro de dépôt international: PCT/FR2003/000875
(87) Numéro de publication internationale: WO 2003/080348

(56) Documents cités:
- EP-A- 0 729 839
- EP-A- 0 806 296
- US-A- 4 555 715
- US-A- 4 586 056
- US-A- 5 309 181

## Description

L'invention est du domaine des machines à impression thermique, notamment applicables aux terminaux de paiement. Elle a pour objet une tête d'impression comportant un organe de guidage d'une bande à imprimer.

On connaît des mécanismes d'impression thermique, comprenant un support logeant des moyens d'entraînement d'une bande à imprimer contre une tête d'impression thermique, et des moyens de pilotage des organes dynamiques du mécanisme à partir de moyens de commande distants. On connaît plus particulièrement parmi ces mécanismes ceux dont la tête d'impression comprend un support rigide porteur d'un organe d'impression en matériau céramique et d'un organe de guidage de la bande à imprimer. Les moyens de pilotage sont constitués, selon diverses variantes, soit d'une plaque rigide fixée sur le support, ladite plaque rigide incorporant un circuit imprimé, soit d'un circuit imprimé souple à l'intérieur duquel est noyé un tel circuit, le circuit imprimé souple étant fixé sur l'organe d'impression par l'intermédiaire de picots ou par soudage notamment.

Il a par exemple été proposé par US-A-4555715 (BROT Michel et al.) une tête d'impression thermique pour mécanisme d'impression d'une bande à imprimer, comprenant un support conformé en plateau pour la réception d'une plaquette formant organe d'impression thermique. Pour permettre un remplacement aisé de ce support, il est proposé de l'équiper de premiers contacts électriques formés d'une bande souple s'étendant de part et d'autre des grandes faces du support, auxquelles faces ia bande souple est fixée préalablement à sa fixation sur la plaquette. Pour permettre un retrait aisé du support, des seconds contacts électriques formés par une seconde bande en provenance de l'extérieur de la tête d'impression sont mis en relation par emboîtement avec les premiers contacts électriques, au moyen d'une tête de connexion rapportée par pincement sur la tranche du support.

Les difficultés à résoudre dans le domaine résident dans une organisation structurelle de la tête d'impression qui soit simple et d'un encombrement réduit. C'est pourquoi, une solution préférée consiste à utiliser un connecteur souple pour les moyens de pilotage. Cependant, la fragilité du circuit imprimé souple, et sa liaison délicate avec la tête d'impression, et notamment avec l'organe d'impression, tendent à affecter les avantages offerts par leur utilisation en raison d'aménagements particuliers de la tête d'impression visant à protéger le circuit imprimé souple et à conforter, voire renforcer, sa liaison avec l'organe d'impression.

Par ailleurs, un problème général à résoudre réside dans une mise à la masse des divers organes participant du mécanisme d'impression. Plus particulièrement concernant la tête d'impression, celle-ci est particulièrement fragile et risque d'être détériorée suite à des décharges électrostatiques en provenance des éléments qui l'environnent, qu'elle supporte et/ou qu'elle comporte, y compris la bande à imprimer.

Il a été proposé par EP0729839 (ROHM CO Ltd) de rapporter par emboîtement sur le support, un organe de guidage métallique de la bande à imprimer, cet organe de guidage comportant des ergots qui s'étendent à travers un circuit imprimé rigide constituant les moyens de pilotage de la tête d'impression, par l'intermédiaire d'ouvertures qu'il comporte. Ces ergots permettent d'établir un contact électrique entre le support, conducteur, et l'organe de guidage, lui aussi conducteur, et donc entre le support et la bande à imprimer, en vue de l'évacuation de l'électricité statique que celle-ci véhicule.

Le but général de la présente invention est de proposer des dispositions simples d'aménagement de la tête d'impression pour remédier à l'ensemble des inconvénients susvisés. Plus précisément, il est visé par la présente invention d'organiser la structure de la tête d'impression de manière à rendre sa structure la plus simple et d'un encombrement le plus réduit possible, cette organisation permettant en outre de faciliter la protection de ses organes sensibles, notamment l'organe d'impression et les moyens de pilotage tant mécaniquement qu'au regard des charges électrostatiques véhiculées par les différents organes la composant.

Plus particulièrement, un premier but spécifique de la présente invention est de proposer une tête d'impression thermique aménagée de manière à fiabiliser la liaison mécanique des différents éléments la composant et de manière à en protéger les organes sensibles, moyens de pilotage et organe d'impression notamment, cet aménagement ne portant néanmoins pas atteinte ni à une simplification de son organisation, ni à son encombrement réduit.

Plus particulièrement encore, un deuxième but de la présente invention est de proposer une tête d'impression thermique dont l'organisation simple et d'un encombrement réduit permette de mettre en oeuvre des dispositions spécifiques pour protéger ses organes sensibles des charges électrostatiques présentes dans son environnement en cours d'utilisation.

La tête d'impression thermique de la présente invention est destinée à équiper un mécanisme d'impression d'une bande à imprimer, tel qu'applicable aux terminaux de paiement.

Cette tête d'impression comprend un support rigide porteur d'un organe d'impression en matériau céramique, d'un organe de guidage d'une bande à imprimer, et de moyens de pilotage de la tête d'impression. L'organe de guidage est rapporté sur le support rigide par emboîtement.

Selon une première approche de la présente invention, les moyens de pilotage sont constitués d'un circuit imprimé souple fixé sur l'organe d'impression. Le support comporte une aile de guidage du circuit imprimé souple, autour de laquelle il s'étend en partie de l'une à l'autre des grandes faces de celle-ci. L'organe de guidage est quant à lui avantageusement agencé en capot de protection de l'aile de guidage du support enveloppée par le circuit imprimé souple. L'organe de guidage est avantageusement rapporté sur l'aile de guidage par emboîtement, élastique notamment, de manière à coiffer au moins partiellement et conjointement le circuit imprimé souple et les grandes faces opposées de l'aile de guidage. Ces dispositions sont telles que le circuit imprimé souple est orienté avec un renvoi de 180° depuis sa zone de fixation à l'organe d'impression vers l'extérieur de la tête d'impression, en étant protégé par l'organe de guidage.

Selon une forme avantageuse de réalisation, l'organe de guidage est avantageusement globalement conformé en cavalier, son assemblage par emboîtement sur le support étant réalisé au moins par pincement de l'aile de guidage par l'organe de guidage entre les pattes en vis à vis du cavalier, qui sont de préférence élastiquement mobiles ou qui comportent de manière analogue des organes élastiquement antagonistes.

Selon une deuxième approche de la présente invention, les moyens de pilotage sont constitués d'un circuit imprimé souple fixé sur l'organe d'impression, qui est mis à profit pour permettre une mise à la masse du support à partir d'un contact établi entre une zone dénudée du circuit imprimé souple et le support, et/ou de manière analogue entre une zone dénudée du circuit imprimé souple et l'organe de guidage, lui-même en contact électrique avec le support. Ce contact électrique est provoqué par un appui localisé en correspondance exercé sur le circuit imprimé souple par au moins un doigt que comporte l'organe de guidage.

On relèvera que l'organisation susvisée de la liaison mécanique entre l'organe de guidage d'une part et le circuit imprimé souple et le support d'autre part, permet avantageusement de réaliser simplement le contact entre le support et le circuit imprimé souple, à partir de l'organe de guidage.

Selon cette deuxième approche de la présente invention, la tête d'impression est du genre dans laquelle l'organe de guidage est rapporté sur le support de manière à établir un contact électrique entre eux, pour au moins évacuer les charges électrostatiques véhiculées par la bande à imprimer. On comprendra que l'organe de guidage et le support sont électriquement conducteurs.

Selon un aspect de l'invention relatif à cette deuxième approche, les moyens de pilotage sont constitués d'un circuit imprimé souple fixé sur l'organe d'impression, et l'organe de guidage de la bande à imprimer est exploité pour une mise à la masse de la tête d'impression par l'intermédiaire du circuit imprimé souple. Cet organe de guidage comporte avantageusement au moins un doigt, en pluralité notamment, pour un appui localisé sur le circuit imprimé souple. Cet appui localisé établit un contact électrique entre le circuit imprimé souple et l'un quelconque au moins du support et de l'organe de guidage, pour une mise à la masse de la tête d'impression par l'intermédiaire du circuit imprimé souple.

On comprendra que le caractère conducteur de l'un quelconque du support et de l'organe de guidage peut être seulement structurellement limité à leurs zones recherchées pour être conductrices.

On comprendra que selon une forme avantageuse de réalisation combinant les deux approches susvisées, la face interne de l'organe de guidage comporte le dit organe d'appui localisé ménagé sur la patte correspondante du cavalier.

Selon une forme préférée de réalisation du support, celui-ci comporte un profil globalement conformé en L. Une première aile du support supporte en superposition l'organe d'impression en matériau céramique, qui est notamment agencé en plaquette. Une deuxième aile du support, concourante à la précédente et notamment sensiblement orthogonale, constitue l'aile de guidage du circuit imprimé souple.

Le circuit imprimé souple est de préférence fixé à l'organe d'impression par soudage, l'organe de guidage comportant avantageusement au moins une paroi de couverture du circuit imprimé souple, au moins en partie dans sa zone de recouvrement du support. La paroi de couverture qui recouvre le circuit imprimé souple au voisinage de sa zone de soudure, est pourvue d'au moins un organe de protection des zones de soudure sur l'organe d'impression du circuit imprimé souple, et/ou le cas échéant de leur voisinage proche.

L'assemblage par emboîtement de l'organe de guidage sur le support, est préférentiellement un emboîtement difficilement réversible, et de préférence spontanément irréversible, tel qu'au moyen d'un clip ou analogue.

Par exemple, l'assemblage par emboîtement de l'organe de guidage sur le support est conforté par un organe d'emboîtement de l'organe de guidage à l'intérieur d'un évidemment correspondant du support. On notera que la liaison mécanique et électrique entre l'organe de guidage et le support est accessoirement complétée par l'intermédiaire de parois latérales de l'organe de guidage, en contact avec les tranches correspondantes du support.

L'organe de guidage comporte de préférence un dégagement en regard sur une fenêtre du support, pour un passage d'un signal optique d'un organe de détection de la bande à imprimer. On notera que le cas échéant, ce dégagement de l'organe de guidage permet aussi le passage d'un organe de détection optique faisant saillie, qui est avantageusement supporté par le circuit imprimé souple.

On relèvera que selon un autre aspect de l'invention révélant un autre de ses avantages, les dispositions susvisées, prises seules ou en combinaison, peuvent être obtenues par un aménagement simple de l'organe de guidage de la bande à imprimer et/ou du support, qui sont indépendamment constitués par un élément monobloc.

Selon une première variante de réalisation de cet agencement, l'un quelconque du support et /ou de l'organe de guidage est formé par découpage et pliage d'une feuille de métal.

Selon une deuxième variante de réalisation de cet agencement, l'un quelconque du support et /ou de l'organe de guidage est formé par moulage d'une matière plastique conductrice, celle-ci étant soit chargée ou pourvue d'un revêtement conducteur de manière à être globalement conductrice, soit incorporant des organes conducteurs noyés lors de l'opération de moulage.

La présente invention sera mieux comprise et des détails en relevant apparaîtront, à la description qui va en être faite d'une forme préférée de réalisation, en relation avec les figures des planches annexées, dans lesquelles :
La fig.1 est une vue de dessus, en perspective éclatée, d'une tête d'impression selon une première variante de réalisation de l'invention.
La fig.2 est une vue de dessus en perspective de la tête d'impression représentée sur la fig.1, partiellement assemblée,
La fig.3 est une vue de dessous en perspective de la tête d'impression représentée sur les fig.1 et fig.2, partiellement assemblée.
La fig.4 est une vue de dessus, en perspective éclatée, d'une tête d'impression selon une deuxième variante, préférée, de réalisation de l'invention.
La fig.5 est une vue de dessus en perspective de la tête d'impression représentée sur la fig.1, partiellement assemblée,
La fig.6 est une vue de dessous en perspective de la tête d'impression représentée sur les fig.1 et fig.2, partiellement assemblée.

Sur les figures, une tête d'impression thermique est principalement composée d'un support conducteur 1, d'un organe d'impression en matériau céramique 2, d'un circuit imprimé souple 3 et d'un organe conducteur de guidage 4 d'une bande à imprimer déroulante (non représentée sur les figures).

Le support 1 comporte deux ailes orthogonales 5 et 6, dont une première aile 5 qui est prévue pour supporter une plaquette 2 en matériau céramique, constituant l'organe d'impression, et une deuxième aile 6 qui est prévue pour être enveloppée par le circuit imprimé souple 3, de l'une à l'autre de ses grandes faces. Le circuit imprimé souple 3 comporte des pattes 7,7',7" de fixation par soudage à l'organe d'impression 2. Il apparaît que le renvoi à 180° du circuit imprimé souple 3 à partir de sa zone de fixation, permet d'éviter que les zones de soudure ne soient sujettes à une tension inopportune susceptible d'altérer la qualité de la fixation du circuit imprimé souple à l'organe d'impression.

L'organe de guidage 4 est agencé en capot de protection du circuit imprimé souple 3, et comporte à cet effet deux parois superposées 8 et 9 pour couvrir l'une et l'autre des faces du circuit imprimé souple 3 en contact avec la deuxième aile 6 du support 1.

La paroi 8 de couverture du circuit imprimé souple 3 dans sa zone de fixation à l'organe d'impression 2 comporte des organes 10a,10b,10c,10d,10e (première variante fig.1 à fig.3) ou 20a,20b (deuxième variante fig.4 à fig.6) de protection des zones de soudure.

Certaines zones de ces organes de protection, voire certains de ces organes eux-mêmes selon la première variante illustrée, sont par exemple affectés à la protection des zones de soudure du circuit imprimé souple 3 à l'encontre de son arrachement ; d'autres zones de ces organes de protection, voire certains de ces organes eux-mêmes selon la première variante illustrée, sont par exemple affectés à la couverture de l'espace vacant entre des organes éléctroniques, tels que 16,16', supportés en saillie par l'organe d'impression 2, et le bord voisin de la paroi correspondante 8 de l'organe de guidage 4 couvrant le circuit imprimé souple 3, en vue d'interdire le passage inopportun de saletés ou de poussières.

Par ailleurs, l'organe de guidage 4 comporte des doigts 11,11',11" (première variante fig.1 à fig.3) ou 21,21'21",21"' (deuxième variante fig.4 à fig.6), d'appui localisé sur le circuit imprimé souple 3. On comprendra que cette localisation des doigts d'appui 11,11',11" ou 21,21'21",21"' est en relation avec des zones du circuit imprimé souple correspondantes à une mise à la masse. Ces appuis permettent d'établir un contact électrique fiable entre le support 1 et le circuit imprimé souple 3.

L'organe de guidage 4 est en contact électrique avec le support 1, par l'intermédiaire d'au moins un organe 17 (première et deuxième variante fig.1 à fig.6) et/ou 22 (deuxième variante fig.4 à fig.6) qu'il comporte, d'emboîtement à l'intérieur d'un logement correspondant 18 et/ou 23 du support 1. Ce contact électrique est de préférence conforté par une mise en contact de parois latérales 12,12' de l'organe de guidage 4, avec les tranches correspondantes 13,13' du support 1. Il en découle une mise à la masse de l'ensemble de la tête d'impression, y compris de la bande déroulante en contact avec l'organe de guidage 4.

Le support conducteur 1 étant susceptible d'être en contact électrique avec le châssis du mécanisme d'impression (non représenté sur les figures) qui supporte la tête, le mécanisme d'impression peut être donc mis à la masse grâce à l'appui provoqué par l'organe de guidage 4 de la bande à imprimer sur le circuit imprimé souple 3, pour la mise en contact électrique de ce dernier 3 avec le support 1.

On remarquera sur l'organe de guidage 4, recouvrant le circuit imprimé souple 3, la présence d'un dégagement 14 en vis à vis sur une fenêtre correspondante 15 du support 1. Ce dégagement 14 est prévu pour le passage d'un organe optique 19 supporté par le circuit imprimé souple 3, sinon au moins de son signal, de détection de la présence de la bande à imprimer.

Selon la première variante de réalisation illustrée sur les fig.1 à fig.3, le support 1 et l'organe de guidage 4 sont formés par découpage et pliage d'une feuille de métal.

Les doigts d'appui 11,11',11", les organes de protection 10a,10b,10c et 10d, et l'organe d'emboîtement 17 notamment, sont issus des parois 8 et 9 de l'organe de guidage prévues pour la couverture du circuit imprimé souple 3.

Selon la deuxième variante de réalisation illustrée sur les fig.4 à fig.6, le support 1 et l'organe de guidage 4 sont formés par moulage d'une matière plastique, rendue conductrice par revêtement ou par une charge, les doigts d'appui 21,21',21",21"', les organes de protection 20a,20b et les organes d'emboîtement 17 et 23 notamment, étant formés lors de l'opération de moulage de l'organe de guidage 4.

On reconnaîtra donc dans sa globalité un organe de guidage 4 d'une bande à imprimer pour tête d'impression thermique en ce qu'il est monobloc et conformé en cavalier comportant deux parois superposées 8 et 9 de couverture, au moins partielle, respectivement et conjointement de l'une et l'autre des faces du circuit imprimé souple 3, les dites parois superposées 8 et 9 ménageant entre elle un espace pour le passage de l'aile de guidage 6 du support, enveloppée par le circuit imprimée souple 3, de sorte que la conformation en cavalier de l'organe de guidage 4 permette son emboîtement élastique sur l'aile de guidage 6 du support 1 et permette de protéger le circuit imprimé souple 3 dans sa zone de jonction avec le support 1, y compris et avantageusement dans ses zones de soudure sur l'organe d'impression 2, et de sorte que, l'une des parois 8 de l'organe de guidage 4 comportant des doigts 11 ou 21 d'appui localisé sur le circuit imprimé souple 3, un contact électrique soit établi entre le circuit imprimé souple 3 et le support 1, pour une mise à la masse de la tête d'impression par l'intermédiaire du circuit imprimé souple 3.

L'organe de guidage 4 comporte en outre au moins un organe d'emboîtement 17,12,22 de liaison mécanique et électrique avec le support 1, par l'intermédiaire d'organes coopérant 18,13,23 que celui-ci comporte. La paroi (8) de l'organe de guidage (4) destinée à couvrir le circuit imprimé souple (3) au voisinage de sa fixation par soudage à l'organe d'impression (2), comporte des organes (10) de protection des zones de soudure.

La paroi 9, opposée à la précédente 8, de l'organe de guidage 4 comporte des doigts 11,11',11" ou 21,21',21" d'appui élastique pour l'obtention d'un contact électrique entre le support 1 et le circuit imprimé souple 3, en vue d'une mise à la masse de la tête d'impression.

## Revendications

1. Tête d'impression thermique pour mécanisme d'impression d'une bande à imprimer, cette tête comprenant un support rigide (1) porteur d'un organe d'impression (2) en matériau céramique, d'un organe de guidage (4) d'une bande à imprimer, et de moyens de pilotage de la tête d'impression constitués d'un circuit imprimé souple, l'organe de guidage (4) étant rapporté sur le support rigide (1) par emboîtement, **caractérisée :**
**en ce que** ledit circuit imprimé souple étant fixé sur l'organe d'impression et étant orienté vers l'extérieur de la tête d'impression, le support (1) comporte une aile (6) de guidage du circuit imprimé souple (3) autour de laquelle il s'étend de l'une à l'autre des grandes faces de celle-ci (6), l'organe de guidage (4) étant agencé en capot de protection de cette aile de guidage enveloppée par le circuit imprimé souple (3) et sur laquelle l'organe de guidage est rapporté par emboîtement de manière à coiffer le circuit imprimé souple et les grandes faces opposées de l'aile de guidage que comporte le support (1),
de telle sorte que le circuit imprimé souple (3) est renvoyé depuis sa zone de fixation à l'organe d'impression (2) vers l'extérieur de la tête d'impression avec un changement d'orientation de 180°, en étant protégé par l'organe de guidage (4).

2. Tête d'impression selon la revendication 1, **caractérisée :**
**en ce que** l'organe de guidage (4) est globalement conformé en cavalier, son assemblage par emboîtement sur le support étant réalisé au moins par pincement de l'aile de guidage par l'organe de guidage entre les pattes en vis à vis du cavalier.

3. Tête d'impression selon l'une quelconque des revendications précédentes, **caractérisée :**
**en ce que**, l'organe de guidage (4) étant rapporté sur le support rigide (1) par emboîtement de manière à établir un contact électrique entre eux pour au moins évacuer les charges électrostatiques véhiculées par la bande à imprimer, l'organe de guidage et le support étant conducteurs, et les moyens de pilotage étant constitués d'un circuit imprimé souple (3) fixé sur l'organe d'impression (2), l'organe de guidage (4) de la bande à imprimer comporte au moins un doigt (11,11',11",21,21',21",21"') d'appui localisé sur le circuit imprimé souple (3), de manière à établir un contact électrique entre le circuit imprimé souple (3) et l'un quelconque au moins du support (1) et de l'organe de guidage (4), pour une mise à la masse de la tête d'impression par l'intermédiaire du circuit imprimé souple (3).

4. Tête d'impression thermique selon l'une quelconque des revendications précédentes, **caractérisée :**
**en ce que** le support (1) comporte un profil globalement conformé en L, dont une première aile (5) supporte en superposition l'organe d'impression (2) en matériau céramique, qui est agencé en plaquette, et dont une deuxième aile (6) concourante à la précédente, constitue l'aile de guidage (6) du circuit imprimé souple (3).

5. Tête d'impression thermique selon l'une quelconque des revendications précédentes, **caractérisée :**
**en ce que**, le circuit imprimé souple (3) étant fixé à l'organe d'impression (2) par soudage, l'organe de guidage (4) comporte au moins une paroi (8,9) de couverture du circuit imprimé souple (3) au moins en partie dans sa zone de recouvrement du support (1), la paroi de couverture (8) qui recouvre le circuit imprimé souple (3) au voisinage de sa zone de soudure étant pourvue d'au moins un organe de protection (10) des zones de soudure du circuit imprimé souple (3) sur l'organe d'impression (2).

6. Tête d'impression thermique selon l'une quelconque des revendications précédentes, **caractérisée :**
**en ce que** l'assemblage par emboîtement de l'organe de guidage (4) sur le support est conforté par un organe d'emboîtement (17) de l'organe de guidage (4) à l'intérieur d'un évidemment correspondant (18) du support (1).

7. Tête d'impression thermique selon l'une quelconque des revendications précédentes, **caractérisée :**
**en ce que** l'organe de guidage (4) comporte un dégagement (14) en regard sur une fenêtre (15) du support (1), pour un passage d'un signal optique d'un organe de détection de la bande à imprimer.

8. Tête d'impression thermique selon l'une quelconque des revendications précédentes, **caractérisée :**
**en ce que** l'un quelconque de l'organe de guidage (4) de la bande à imprimer et du support (1) est formé par découpage et pliage d'une feuille de métal.

9. Tête d'impression thermique selon l'une quelconque des revendications 1 à 7, **caractérisée :**
**en ce que** l'un quelconque de l'organe de guidage (4) de la bande à imprimer et du support (1) est formé par moulage d'une matière plastique conductrice.

## Claims

1. A thermal printing head for a printing mechanism of a printable tape, said head comprising a rigid supporting board (1) carrying a printing member (2) made of ceramic material, a printable tape guiding member (4) and means for controlling the printing head comprising a flexible printed circuit, whereas the guiding member (4) is added to the rigid supporting board (1) by embedding, **characterised :**
**in that** said flexible printed circuit being fixed to the printing member and being facing outside of the printing head, the supporting board (1) comprises a wing (6) for guiding the flexible printed circuit (3), around which it extends from one large face to the other large face thereof (6), the guiding member (4) being arranged as a protection cover for this guiding wing surrounded by the flexible printed circuit (3) and whereon the guiding member is added by embedding in order to cover the flexible printed circuit and the large opposite faces of the guiding wing included in the supporting board (1),
so that the flexible printed circuit (3) is returned from its fastening zone to the printing member (2) towards the outside of the printing head, with an orientation modification of 180° while remaining protected by the guiding member (4).

2. A printing head according to claim 1, **characterised:**
**in that** the guiding member (4) is globally shaped as a staple, whereas its embedding assembly on the supporting board is performed at least by pinching the guiding wing using the guiding member between the tabs opposite the staple.

3. A printing head according to any one of the previous claims, **characterised:**
**in that** the guiding member (4) is added to the rigid supporting board (1) by embedding in order to provide an electric contact therebetween for at least evacuating the electrostatic charges carried by the printable tape, whereas the guiding member and the supporting board are conducting and the control means are made of a flexible printed circuit (3) fixed to the printing member (2), the printable tape guiding member (4) comprises at least one finger (11, 11', 11", 21, 21', 21", 21"') for bearing locally on the flexible printed circuit (3), in order to provide an electric contact between the flexible printed circuit (3) and any one at least of the supporting board (1) and of the guiding member (4), for grounding the printing head by means of the flexible printed circuit (3).

4. A thermal printing head according to any one of the previous claims, **characterised:**
**in that** the supporting board (1) comprises a generally L-shaped profile, whereof a first wing (5) includes, superimposed, the printing member (2) made of ceramic material, which is arranged as a plate, and whereof a second wing (6), concurrent to the former, makes up the guiding wing (6) of the flexible printed circuit (3).

5. A thermal printing head according to any one of the previous claims, **characterised:**
**in that** the flexible printed circuit (3) being welded to the printing member (2), the guiding member (4) comprises at least one wall (8, 9) covering the flexible printed circuit (3), at least partially in its zone covering the supporting board (1), the covering wall (8) which overlaps the flexible printed circuit (3) in the vicinity of its welding zone being provided with at least one member (10) protecting the welding zones of the flexible printed circuit (3) on the printing member (2).

6. A thermal printing head according to any one of the previous claims, **characterised:**
**in that** the embedding assembly of the guiding member (4) on the supporting board is strengthened by a member (17) for embedding the guiding member (4) inside a recess (18) matching the supporting board (1).

7. A thermal printing head according to any one of the previous claims,
**characterised:**
**in that** the guiding member (4) comprises a release (14) facing a window (15) of the supporting board (1), for letting through an optic signal from a member detecting the tape to be printed.

8. A thermal printing head according to any one of the previous claims,
**characterised:**
**in that** any one of the printable tape guiding member (4) and of the supporting board (1) is formed by cutting and folding a metal sheet.

9. A thermal printing head according to any one of claims 1 to 7, **characterised:**
**in that** any one of the printable tape guiding member (4) and of the supporting board (1) is formed by moulding a conducting plastic material.

## Patentansprüche

1. Thermodruckkopf für einen Druckmechanismus zum Bedrucken eines Streifens, wobei dieser Kopf einen starren Träger (1) umfasst, der ein Druckorgan (2) aus Keramikwerkstoff, ein Organ (4) zum Führen eines zu bedruckenden Streifens und Mittel zum Steuern des Druckkopfes, die aus einer flexiblen gedruckten Schaltung gebildet sind, trägt, wobei das Führungsorgan (4) auf den starren Träger (1) aufgesteckt ist, **dadurch gekennzeichnet,**
**dass** die flexible gedruckte Schaltung an dem Druckorgan befestigt und zur Außenseite des Druckkopfes orientiert ist, der Träger (1) einen Flügel (6) zum Führen der flexiblen gedruckten Schaltung (3) umfasst, um den sie sich von der einen zur anderen der großen Flächen des Flügels (6) erstreckt, wobei das Führungsorgan (4) als Schutzabdeckung dieses Führungsflügels ausgelegt ist, der von der flexiblen gedruckten Schaltung (3) umhüllt ist und auf den das Führungsorgan aufgesteckt ist, sodass die flexible gedruckte Schaltung und die gegenüberliegenden großen Flächen des Führungsflügels, den der Träger (1) umfasst, bedeckt sind,
derart, dass die flexible gedruckte Schaltung (3) aus ihrer Zone der Befestigung an dem Druckorgan (2) zur Außenseite des Druckkopfes verlagert wird, wobei sich die Orientierung um 180° ändert, während sie durch das Führungsorgan (4) geschützt ist.

2. Druckkopf nach Anspruch 1, **dadurch gekennzeichnet,**
**dass** das Führungsorgan (4) insgesamt als Reiter geformt ist, sodass seine Montage durch Aufstecken auf den Träger mindestens durch Klemmen des Führungsflügels durch das Führungsorgan zwischen den Klauen gegenüber dem Reiter verwirklicht wird.

3. Druckkopf nach einem der vorhergehenden Ansprüche, **dadurch gekennzeichnet,**
**dass** das Führungsorgan (4) derart auf den starren Träger (1) aufgesteckt ist, dass zwischen beiden ein elektrischer Kontakt hergestellt ist, um mindestens die elektrostatischen Ladungen, die von dem zu bedruckenden Streifen transportiert werden, abzuleiten, wobei das Führungsorgan und der Träger Leiter sind und die Steuermittel von einer flexiblen gedruckten Schaltung (3) gebildet werden, die an dem Druckorgan (2) befestigt ist, wobei das Organ (4) zum Führen des zu bedruckenden Streifens mindestens einen Stützzapfen (11, 11', 11", 21, 21', 21", 21''') umfasst, der sich auf der flexiblen gedruckten Schaltung (3) befindet, um einen elektrischen Kontakt zwischen der flexiblen gedruckten Schaltung (3) und zumindest dem Träger (1) oder/und dem Führungsorgan (4) herzustellen, um den Druckkopf über die flexible gedruckte Schaltung (3) an Masse anzuschließen.

4. Thermodruckkopf nach einem der vorhergehenden Ansprüche, **dadurch gekennzeichnet,**
**dass** der Träger (1) ein Profil aufweist, das insgesamt eine L-Form hat, wovon ein erster Flügel (5) in Überlagerung das Druckorgan (2) aus Keramikwerkstoff trägt, das als Plättchen ausgelegt ist, und wovon ein zweiter Flügel (6), der mit dem vorhergehenden zusammentrifft, den Führungsflügel (6) für die flexible gedruckte Schaltung (3) bildet.

5. Thermodruckkopf nach einem der vorhergehenden Ansprüche,
**dadurch gekennzeichnet,**
**dass** die flexible gedruckte Schaltung (3) durch Löten an dem Druckorgan (2) befestigt ist, das Führungsorgan (4) mindestens eine Wand (8, 9) zum Abdecken der flexiblen gedruckten Schaltung (3) zumindest teilweise in ihrer Überdeckungszone des Trägers (1) umfasst, wobei die Abdeckungswand (8), die die flexible gedruckte Schaltung (3) in der Nähe ihrer Lötzone bedeckt, mit mindestens einem Organ (10) zum Schutz der Lötzonen der flexiblen gedruckten Schaltung (3) auf dem Druckorgan (2) versehen ist.

6. Thermodruckkopf nach einem der vorhergehenden Ansprüche, **dadurch gekennzeichnet,**
**dass** die Zusammenfügung durch Aufstecken des Führungsorgans (4) auf den Träger durch ein Einsteckorgan (17) des Führungsorgans (4) im Inneren einer entsprechenden Aussparung (18) des Trägers (1) gefestigt ist.

7. Thermodruckkopf nach einem der vorhergehenden Ansprüche, **dadurch gekennzeichnet,**
**dass** das Führungsorgan (4) zum Durchlassen eines optischen Signals von einem Organ zum Erfassen des zu bedruckenden Streifens einen Freiraum (14) gegenüber einem Fenster (15) des Trägers (1) aufweist.

8. Thermodruckkopf nach einem der vorhergehenden Ansprüche, **dadurch gekennzeichnet,**
**dass** das Organ (4) zum Führen des zu bedruckenden Streifens oder/und der Träger (1) durch Stanzen und Biegen eines Blattmetalls geformt ist bzw. sind.

9. Thermodruckkopf nach einem der Ansprüche 1 bis 7, **dadurch gekennzeichnet,**
**dass** das Organ (4) zum Führen des zu bedruckenden Streifens oder/und der Träger (1) durch Formen eines leitfähigen Kunststoffs geformt ist bzw. sind.
